# EUROPÄISCHE PATENTSCHRIFT

(11) **EP 0 775 531 B1**
(45) Veröffentlichungstag und Bekanntmachung des Hinweises auf die Patenterteilung: **16.04.2008**
(21) Anmeldenummer: 96114917.6
(22) Anmeldetag: 17.09.1996
(51) Int. Cl.: B05B 12/08

(54) **Verfahren und Vorrichtung zur kontinuierlichen Überwachung der Flüssigkeitszugabe**
Process and device for monitoring continuously the dispensing of fluid
Procédé et dispositif pour la surveillance en continu de la délivrance de fluide

(30) Priorität: 24.11.1995 DE 19543869
(43) Veröffentlichungstag der Anmeldung: 28.05.1997
(73) Patentinhaber: Seidenader Maschinenbau GmbH, 85551 Kirchheim (DE)
(72) Erfinder: Minke, Wolfram, 82515 Wolfratshausen (DE)
(74) Vertreter: Laufhütte, Dieter

(56) Entgegenhaltungen:
- EP-A- 0 222 258
- DE-A- 4 242 924
- DE-C- 3 409 689
- GB-A- 2 167 978
- US-A- 5 423 520

## Beschreibung

Die Erfindung betrifft ein Verfahren und eine Vorrichtung gemäß Anspruch 1 und Anspruch 3, in dem Flüssigkeit über Düsen auf Feststoffe aufgesprüht wird.

Derartige Flüssigkeitszugaben erfolgen beispielsweise in der pharmazeutischen Industrie während des Coatingprozesses. Insbesondere während des Tablettencoatings. Üblicherweise werden hierbei Tablettenkerne mit einem Farbpigment enthaltenden Polymerfilm überzogen. Dies geschieht einerseits, um die mechanischen Eigenschaften der Tabletten günstig zu beeinflussen, eine bessere Schluckbarkeit von Tabletten zu erreichen und unangenehme Geschmackeffekte von Wirkstoffen zu überdecken, andererseits um die Wirkstofffreisetzung von Tabletten zu modifizieren (beispielsweise magensaftresistente oder retardierende Überzüge). Speziell bei Überzügen, die Einfluß auf die Wirksamkeit einer Tablette haben, werden an die Gleichmäßigkeit und die Homogenität des Filmüberzuges hohe Anforderungen gestellt.

Ein heutzutage häufig angewandtes Verfahren stellt die Lackierung von Tablettenkernen in rotierenden Trommeln oder Kesseln durch Aufsprühen einer Lacksuspension aus geeigneten Zweistoffdüsen dar. Diesen Vorgang nennt man auch "automatisierte Dragierung". Bei diesem Prozeß wird die Lacksuspension kontinuierlich über mehrere Stunden auf das Tablettenbett innerhalb der Trommel aufgesprüht.

Bei allen Maschinen, die nach dem zuvor beschriebenen Prinzip arbeiten, beispielsweise der Maschine "Accela Cota" der Firma Manesty, "Glatt-Coater" der Firma Glatt, "Driacoater" der Firma Driam, "Hi-Coater" der Firma Lödige und "Butterfly Coater" der Firma Hüttlin, muß die Gleichmäßigkeit des Sprühvorgangs ständig vom Personal optisch überwacht werden. Unregelmäßigkeiten des Coatingprozesses sind vom Überwachungspersonal oft nur schwer wahrzunehmen, da sie im Inneren der rotierenden Trommeln stattfinden. Häufig wird die mangelnde Gleichmäßigkeit des Sprühvorganges erst bei Auftreten von Fehlchargen erkannt. Ein fehlerhaftes Sprühen führt in den Fehlchargen zu verklebten Tabletten, angelösten Tabletten, optischen Mängeln bei der Tablettenoberfläche, Inhomogenitäten oder sogar zur mangelhaften Wirkstofffreisetzung.

In EP-A-222258 (vgl. Oberbegriff des Anspruchs 3) wird eine Überwachungsvorrichtung für einen Sprühapparat beschrieben, der für fluide oder halbfluide Produkte, wie beispielweise abrasive Pasten, dient.

Die hier anhand des Beispiels des Tablettencoatings vorgestellte Problemstellung ergibt sich aber genauso beim Coating von Lebensmitteln in der Lebensmittelindustrie, beispielsweise überzogenen Schokolinsen oder aber bei der Flüssigkeitszugabe über Sprühdüsen beim Granulieren von Feststoffen in der Grundstoffindustrie.

Aufgabe der vorliegenden Erfindung ist es nun, ein Verfahren bzw. eine Vorrichtung zur automatischen kontinuierlichen Überwachung der Flüssigkeitszugabe in einem Prozeß, in dem eine Flüssigkeit über Düsen auf Feststoffe aufgesprüht wird, an die Hand zu geben.

Diese Aufgabe wird erfindungsgemäß mittels eines Verfahrens mit den zusätzlichen Merkmalen des kennzeichnenden Teils des Anspruchs 1 gelöst. Die Aufgabe wird auch durch eine Vorrichtung mit den zusätzlichen Merkmalen des kennzeichnenden Teils des Anspruchs 3 gelöst.

Erfindungsgemäß wird bei dem Coating-Verfahren, das insbesondere zur Herstellung der Oberfläche von Filmtabletten oder Dragees dient, die Flüssigkeitszugabe kontinuierlich überwacht, während der eine Flüssigkeit über Düsen auf Feststoffe aufgesprüht wird. Dabei wird der aus den jeweiligen Düsen austretende Flüssigkeitssprühkegel mittels einer elektro-optischen Überwachungseinheit erfaßt und mit einem Referenzbild verglichen, wobei die Teile der elektro-optischen Überwachungseinheit, die in der Nähe des überwachten Flüssigkeitssprühkegels angeordnet sind, gekapselt sind und wobei innerhalb der Kapselung für die gekapselten Teile der elektro-optischen Überwachungseinheit ein Gasdruck erzeugt wird, so daß sich eine laminare Gasströmung zur Außenumgebung der Kapselung hin einstellt. Hierdurch kann durch eine Sprühbildkontrolle automatisch sichergestellt werden, daß die Flüssigkeit in der gewünschten Verteilung gleichmäßig auf den Feststoff aufgesprüht wird. Vorteilhaft wird jeder Düse, die einen entsprechenden Sprühkegel der aufzusprühenden Flüssigkeit erzeugt, eine entsprechende elektro-optische Überwachungseinheit zugeordnet. Alternativ hierzu kann aber auch eine entsprechend verfahrbare elektro-optische Überwachungseinheit vorgesehen sein, die zyklisch nebeneinander angeordnete Düsen anfährt und in einem vorbestimmten Zeittakt überprüft.

Durch Installation dieser elektro-optischen Überwachungseinheit kann die Kontinuität des Sprüchvorgangs überwacht und dokumentiert werden. Bei auftretenden Abweichungen kann der Herstellprozeß unterbrochen werden, so daß der Coatingprozeß bzw. der Granulierprozeß sicherer und reproduzierbar wird. Aufgrund der automatischen Überwachung ist auch ein späteres Aufrüsten von verschiedenen Steuerungsstufen jederzeit möglich. So kann eine gestörte Düse weggeschaltet und eine neue Düse zugeschaltet werden. Die eingangs genannten Coatertypen könnten mit einer Vorrichtung zum Durchführen des erfindungsgemäßen Verfahrens in einfacher Art und Weise nachgerüstet werden, so daß hier eine nachträgliche Automatisierung des Kontrollverfahrens möglich ist.

Gemäß einer bevorzugten Ausgestaltung der Erfindung kann ein Warnsignal oder ein Signal zum Abschalten des Prozesses abgegeben werden, falls die elektro-optische Überwachungseinheit eine Abweichung des aufgenommenen Bildes des Flüssigkeitssprühkegels feststellt, die größer als ein vorgegebener Grenzwert ist.

Erfingungsgemäß wird die Aufgabe durch eine Vorrichtung zur Durchführung des vorgenannten Verfahrens gelöst, die eine elektro-optische Überwachungseinheit aufweist, die derart ausgerichtet ist, daß sie mit ihrem optischen Strahlengang den aus der Düse austretenden Sprühkegel erfaßt.

Die elektro-optische Überwachungseinheit kann aus einer Vorrichtung zum Aussenden von Licht und aus einer Empfangsvorrichtung zur Aufnahme der Sprühbildinformation bestehen. Dabei kann die Vorrichtung zur Aufnahme des Sprühbildes aus einer Videokamera bestehen. Die aktuellen Sprühbildinformationen können in einem vorbestimmten Takt, beispielsweise in einem 5 Sekundentakt mit einer abgespeicherten Bildinformation verglichen werden, um so gegebenenfalls entstandene Abweichungen zu erfassen.

Falls die Lichtverhältnisse ausreichend sind, kann die Vorrichtung zur Aufnahme des Sprühbildes auch aus einer einfachen Videokamera bestehen.

Grundsätzlich ist nicht unbedingt die Verwendung einer Videokamera notwendig. Vielmehr können auch andere lichtempfindliche Sensoren zur Erfassung eines von der Vorrichtung zum Aussenden von Licht ausgesandten Strahlenganges verwendet werden, die die Intensitätsunterschiede des Lichts hinreichend genau aufnehmen.

Die einzelnen optischen Komponenten können über eine entsprechende Halterung ortsfest mit der Flüssigkeitszuführung, in welcher die Düsen integriert sind, verbunden sein.

Die elektro-optische Überwachungseinheit kann im wesentlichen aus einer Videokamera und aus einer Auswerteelektronik bestehen.

Erfindungsgemäß läßt sich das vorbeschriebene Verfahren bzw. die Vorrichtung für einen Coatingprozeß, insbesondere zur Herstellung der Oberfläche einer Filmtablette oder eines Dragees verwenden. Dabei kann die kontinuierliche Überwachung innerhalb einer Mischtrommel eines Trommelcoaters erfolgen.

Eine weitere erfindungsgemäße Verwendung des zuvor beschriebenen Verfahrens bzw. der zuvor beschriebenen Vorrichtung ist das Granulieren von Feststoffen.

Weitere Einzelheiten und Vorteile der Erfindung werden anhand eines in der Zeichnung dargestellten Ausführungsbeispiels näher erläutert. Es zeigen:
- Fig. 1:: Einen schematisierten Schnitt eines Trommelcoaters, in welchem die Erfindung in einer Ausführungsform durchgeführt werden kann,
- Fig. 2:: einen Schnitt entlang der Linie A-A gemäß Fig. 1.

Der in Fig. 1 nur in Teilen dargestellte Trommelcoater 10 weist eine polygonale Trommel 12 auf, die in Pfeilrichtung a um ihre Symmetrieachse rotiert. In das Innere des Trommelcoaters ragt eine Flüssigkeitszuführleitung 14, in der in gleichmäßigen Abständen Sprühdüsen 16 integriert sind. Die Sprühdüsen sind so ausgerichtet, daß die durch sie erzeugten Sprühkegel 18 das Festbett 20, das aus Tablettenkernen besteht, zu überstreichen. Die Tablettenkerne werden durch das Drehen der Trommel 12 in Pfeilrichtung a umgewälzt. Der Umwälzvorgang wird durch hier nicht näher dargestellte eingebaute Mischwerkzeuge, wie sie im Stand der Technik weithin bekannt sind, unterstützt.

Die zu versprühende Flüssigkeit besteht im hier dargestellten Ausführungsbeispiel aus einem Filmbildner oder Lack, der in einem hier nicht näher dargestellten Rührbehälter fertiggestellt wird und über eine hier ebenfalls nicht dargestellte Dosierpumpe in die Flüssigkeitszuführleitung 14 gepumpt wird.

Die noch nicht mit dem Film versehenen Tablettenkerne werden im Batchbetrieb in die Trommel eingefüllt, so daß sich das Festbett 20 ergibt, und nach Bilden des gewünschten Films wieder aus der Trommel 12 entleert. Eine ungleichmäßige Filmbildung erfolgt dann, wenn aufgrund eines Verstopfens oder einer Fehlfunktion einer Düse 16 der Sprühkegel 18 in sich zusammenfällt und die aufzubringende Flüssigkeit beispielsweise in Form von Tropfen 22 auf das Festbett tropft. Hier wird eine Reihe von Tablettenkernen gar nicht mit dem entsprechenden Filmbildner besprüht und andere Tablettenkerne, auf die die entsprechenden Tropfen 22 auftreffen, werden ungleichmäßig beschichtet, so daß es zu Fehlchargen kommen kann.

Die erfindungsgemäße Sprühbildkontrolle erfolgt nun durch die in der Schnittdarstellung gemäß Fig. 2 näher dargestellte elektro-optische Überwachungseinheit 24, die in Fig. 1 aus Vereinfachungsgründen nicht näher dargestellt ist. Jeder Düse 16 ist eine entsprechende elektro-optische Überwachungseinheit 24 zugeordnet. Die einzelnen Komponenten der elektro-optischen Überwachungseinheit werden über ein starres Gestänge 26 mit der Flüssigkeitszuführleitung 14 verbunden. Im hier dargestellten Ausführungsbeispiel umfaßt die elektro-optische Überwachungseinheit 24 eine Vorrichtung zum Aussenden von Licht 28, die so ausgerichtet ist, daß der Strahlengang 30 den Sprühkegel schneidet, und als Empfangseinrichtung eine Videokamera 32, die gegenüber der Vorrichtung zum Aussenden des Lichtes 28 angeordnet ist, wie dies in Fig. 2 schematisch dargestellt ist. Die aufgenommenen Bilder werden in vorbestimmten Zeittakt in der hier nicht näher dargestellten Auswerteelektronik mit Referenzbildern abgeglichen. Bei Abweichung der miteinander verglichenen Bilder über einen vorbestimmten Grenzwert hinaus, kann ein Signal an die Steuerung des Trommelcoaters gegeben werden, um das kontrollierte Abfahren des Coaters auszulösen.

## Patentansprüche

1. Coatingverfahren, insbesondere zur Herstellung der Oberfläche von Filmtabletten oder Dragees, mit kontinuierlicher Überwachung der Flüssigkeitszugabe, während der eine Flüssigkeit über Düsen (16) auf Feststoff aufgesprüht wird, wobei der aus der jeweiligen Düse (16) austretende Flüssigkeitssprühkegel (18) mittels einer elektro-optischen Überwachungseinheit erfaßt und mit einem Referenzbild verglichen wird, wobei die Teile der elektro-optischen Überwachungseinheit (28, 32), die in der Nähe des überwachten Flüssigkeitssprühkegels (18) angeordnet sind, gekapselt sind und bei innerhalb der Kapselung für die gekapselten Teile der elektro-optischen Überwachungseinheit (28, 32) ein Gasüberdruck erzeugt wird, so daß sich eine laminare Gasströmung zur Außenumgebung der Kapselung hin einstellt.

2. Verfahren nach Anspruch 1, **dadurch gekennzeichnet, daß** ein Warnsignal oder ein Signal zum Abschalten des Prozesses abgegeben wird, falls die elektro-optische Überwachungseinheit (28, 32) eine Abweichung des aufgenommenen Bildes des Flüssigkeitssprühkegels (18) feststellt, die größer als ein vorgegebener Grenzwert ist.

3. Vorrichtung zur Durchführung des Verfahrens nach Anspruch 1 oder 2, die eine Düse (16) aufweist, über die im Gebrauch eine Flüssigkeit aufgesprüht wird, **dadurch gekennzeichnet, daß** sie eine elektro-optische Überwachungseinheit (28, 32) aufweist, die derart ausgerichtet ist, daß sie im Gebrauch mit ihrem optischen Strahlengang (30) den aus der Düse (16) austretenden Sprühkegel (18) erfaßt und mit einem Referenzbild vergleicht, und die Mittel zur Erzeugung einer laminaren Gasströmung aufweist, wobei die Teile der elektro-optischen Überwachungseinheit (28, 32), die in der Nähe des überwachten Flüssigkeitssprühkegels (18) angeordnet sind, gekapselt sind und bei innerhalb der Kapselung für die gekapselten Teile der elektro-optischen Überwachungseinheit (28, 32) ein Gasüberdruck von den Mitteln zur Erzeugung einer laminaren Gasströmung erzeugt wird, so daß sich im Gebrauch eine laminare Gasströmung zur Außenumgebung der Kapselung hin einstellt.

4. Vorrichtung nach Anspruch 3, **dadurch gekennzeichnet, daß** die elektro-optische Überwachungseinheit (28, 32) aus einer Vorrichtung zum Aussenden von Licht (28) und aus einer Empfangsvorrichtung zur Aufnahme der Sprühbildinformationen (32) besteht.

5. Vorrichtung nach Anspruch 3 oder 4, **dadurch gekennzeichnet, daß** die Vorrichtung zur Aufnahme des Sprühbildes (32) eine Videokamera ist.

6. Vorrichtung nach einem der Ansprüche 1-5, **dadurch gekennzeichnet, daß** die einzelnen Komponenten über eine entsprechende Halterung (26) ortsfest mit der Flüssigkeitszuführleitung (14), in welche die Düse (16) integriert sind, verbunden ist.

7. Vorrichtung nach Anspruch 3, **dadurch gekennzeichnet, daß** die elektro-optische Überwachungseinheit (28, 32) im wesentlichen aus einer Videokamera und einer Auswerteelektronik besteht.

8. Vorrichtung nach einem der Ansprüche 1-7, **dadurch gekennzeichnet, daß** die laminare Gasströmung innerhalb der Kapselung der elektro-optischen Überwachungseinheit (28, 32) mit Sterildruckluft erzeugbar ist.

9. Verwendung eines Verfahrens nach Anspruch 1 oder 2 oder einer Vorrichtung nach einem der Ansprüche 3-8, **dadurch gekennzeichnet, daß** die kontinuierliche Überwachung innerhalb einer Mischtrommel eines Trommelcoaters erfolgt.

## Claims

1. A coating method, in particular for the manufacture of the surface of film tablets or pills, having a continuous monitoring of the liquid dispensing during which a liquid is sprayed onto a solid via nozzles (16), wherein the liquid spray cone (18) discharged from the respective nozzle (16) is detected by means of an electro-optical monitoring unit and is compared with a reference image, wherein the parts of the electro-optical monitoring unit (28, 32) which are arranged in the proximity of the monitored liquid spray cone (18) are encapsulated and wherein an excess gas pressure is generated within the encapsulation for the encapsulated parts of the electro-optical monitoring unit (28, 32) such that a laminar gas flow toward the external surrounding of the encapsulation is adopted.

2. A method in accordance with claim 1, **characterised in that** a warning signal or a signal to shut down the process is emitted if the electro-optical monitoring unit (28, 32) determines a deviation of the taken image of the liquid spray cone (18) which is larger than a preset limit value.

3. An apparatus for the carrying out of the method in accordance with claim 1 or claim 2, which comprises a nozzle (16) via which a liquid is sprayed on in use, **characterised in that** it has an electro-optical monitoring unit (28, 32) which is aligned such that its optical ray path (30) detects the spray cone (18) discharged from the nozzle (16) in use and compares it with a reference image and which has means for the generation of a laminar gas flow, wherein the parts of the electro-optical monitoring unit (28, 32) which are arranged in the proximity of the monitored liquid spray cone (18) are encapsulated and wherein??? an excess gas pressure is generated within the encapsulation for the encapsulated parts of the electro-optical monitoring unit (28, 32) by the means for the generation of a laminar gas flow such that a laminar gas flow toward the external surrounding of the encapsulation is adopted in operation.

4. An apparatus in accordance with claim 3, **characterised in that** the electro-optical monitoring unit (28, 32) consists of an apparatus for the transmission of light (28) and of a receiver device for the reception of the spray image information (32).

5. An apparatus in accordance with claim 3 or claim 4, **characterised in that** the apparatus for the taking of the spray image (32) is a video camera.

6. An apparatus in accordance with any one of the claims 1-5, **characterised in that** the individual components are connected in a fixed position via a corresponding holder (26) to the liquid supply line (14) into which the nozzle (16) is integrated.

7. An apparatus in accordance with claim 3, **characterized in that** the electro-optical monitoring unit (28, 32) substantially consists of a video camera and an electronic evaluation system.

8. An apparatus in accordance with any one of the claims 1 -7, **characterized in that** the laminar gas flow can be generated inside the encapsulation of the electro-optical monitoring unit (28, 32) using sterile compressed air.

9. Use of a method in accordance with claim 1 or 2 or of an apparatus in accordance with any one of the claims 3-8, **characterized in that** the continuous monitoring takes place inside a mixing drum of a drum coater.

## Revendications

1. Procédé d'enduction, en particulier pour la formation de la surface de comprimés pelliculés ou dragéifiés, avec une surveillance continue de l'apport de liquide au cours de laquelle un liquide est projeté par des buses (16) sur un solide, le cône de liquide (18) sortant de chaque buse (16) étant détecté au moyen d'une unité de surveillance opto-électronique et comparé à une image de référence, les pièces de l'unité de surveillance opto-électronique (28, 32) disposées à proximité du cône de pulvérisation de liquide (18) surveillé étant encapsulées et une surpression de gaz étant créée à l'intérieur de la capsule pour les pièces encapsulées de l'unité de surveillance opto-électronique (28, 32), de sorte qu'il se crée un écoulement de gaz laminaire vers l'environnement extérieur de la capsule.

2. Procédé selon la revendication 1, **caractérisé en ce qu'**un signal d'alerte ou un signal d'arrêt du processus est émis si l'unité de surveillance opto-électronique (28, 32) détecte un écart de l'image captée du cône de pulvérisation de liquide (18) plus grand qu'une valeur limite prédéterminée.

3. Dispositif pour la mise en oeuvre du procédé selon la revendication 1 ou 2, présentant une buse (16) qui pulvérise un liquide lorsqu'il fonctionne, **caractérisé en ce qu'**il comporte une unité de surveillance opto-électronique (28, 32) orientée de telle manière qu'en service, son trajet de faisceau capte le cône de pulvérisation (18) sortant de la buse (16) et le compare à une image de référence, et qui présente des moyens pour la production d'une circulation de gaz laminaire, les parties de l'unité de surveillance opto-électronique (28, 32) situées à proximité du cône de pulvérisation de liquide (18) surveillé étant encapsulées et une surpression de gaz étant créée à l'intérieur de la capsule pour les pièces encapsulées de l'unité de surveillance opto-électronique (28, 32) par les moyens pour la production d'une circulation de gaz laminaire, de sorte qu'une circulation de gaz laminaire s'établit en service vers l'environnement extérieur de la capsule.

4. Dispositif selon la revendication 3, **caractérisé en ce que** l'unité de surveillance opto-électronique (28, 32) se compose d'un dispositif pour l'émission de lumière (28) et d'un dispositif de réception destiné à capter les informations de l'image de pulvérisation (32).

5. Dispositif selon la revendication 3 ou 4, **caractérisé en ce que** le dispositif pour capter l'image de pulvérisation (32) est une caméra vidéo.

6. Dispositif selon l'une des revendications 1 à 5, **caractérisé en ce que** les différents composants sont reliés de façon stationnaire par une fixation (26) correspondante à la conduite d'arrivée de liquide (14) dans laquelle la buse (16) est intégrée.

7. Dispositif selon la revendication 3, **caractérisé en ce que** l'unité de surveillance opto-électronique (28, 32) se compose pour l'essentiel d'une caméra vidéo et d'une électronique d'interprétation.

8. Dispositif selon l'une des revendications 1 à 7, **caractérisé en ce que** l'écoulement de gaz laminaire à l'intérieur de la capsule de l'unité de surveillance opto-électronique (28, 32) peut être produit à l'aide d'air stérile sous pression.

9. Utilisation d'un procédé selon la présente invention 1 ou 2 ou d'un dispositif selon l'une des revendications 3 à 8, **caractérisée en ce que** la surveillance continue est réalisée à l'intérieur d'un tambour mélangeur d'une enrobeuse à tambour.
